# EUROPÄISCHE PATENTSCHRIFT

(11) **EP 0 616 080 B1**
(45) Veröffentlichungstag und Bekanntmachung des Hinweises auf die Patenterteilung: **18.09.1996**
(21) Anmeldenummer: 93120401.0
(22) Anmeldetag: 17.12.1993
(51) Int. Cl.: E01D 19/12

(54) **Tragplatte für Brücken und Rampen**
Supporting plate for bridges and ramps
Dalle porteuse pour ponts et rampes

(30) Priorität: 17.12.1992 DE 4242746
(43) Veröffentlichungstag der Anmeldung: 21.09.1994
(73) Patentinhaber: ALTEN GERÄTEBAU GMBH, D-30974 Wennigsen (DE)
(72) Erfinder: Alten, Kurt, D-30974 Wennigsen (DE)
(74) Vertreter: Depmeyer, Lothar

(56) Entgegenhaltungen:
- EP-A- 0 223 147
- GB-A- 1 291 825
- US-A- 1 494 823

## Beschreibung

Die Erfindung betrifft eine Tragplatte für eine Fahrbahn aufweisende Brücken und Rampen, mit zu beiden Seiten angeordneten Längsträgern, die durch eine Vielzahl einander paralleler, rechteckiger oder quadratischer hohler Querprofile verbunden sind, deren einander zugekehrte Schenkel in Verbindung stehen, gemäß dem Oberbegriff des Patentanspruchs 1.

Bei bekannten Tragplatten für Brücken und Rampen der obigen Art sind die einander zugekehrten Schenkel benachbarter Querprofile derart über die gesamte Länge der Querprofile hinweg profiliert, dass ein Vorsprung eines Schenkels in eine Vertiefung des anderen Schenkels eingreifen kann ( EP-A-0 223 147 ).

Ausgehend von der Erkenntnis, dass eine gute Schenkelverbindung der Querprofile eine günstige Lastverteilung auf mehrere Querprofile zur Folge hat und demgemäss auch zu einer grösseren Belastbarkeit führt, liegt der Erfindung die Aufgabe zugrunde, die eingangs erwähnten Tragplatten so auszubilden, dass die Schenkelverbindung mit geringem technischen Aufwand zustandekommen kann und darüber hinaus die Möglichkeit gegeben ist, beim Zusammenbau der Tragplatte die Querprofile einfach zusammenzusetzen, ohne dazu zusätzliche Verbindungsmittel in Anspruch nehmen zu müssen.

Zur Lösung dieser Aufgabe sind erfindungsgemäss die Merkmale nach dem Kennzeichnungsteil des Patentanspruchs 1 vorgesehen.

Dabei können die Winkelstücke als schmale Abschnitte von Winkeleisen ausgeführt sein, die über die Länge der Querprofile verteilt angeordnet werden. Diese Winkelstücke werden vor dem Zusammenbau der Tragplatte bzw. der Rampe befestigt.

Die Erfindung schlägt weiterhin wirksame Mittel vor, um die Rutschsicherheit der Fahrbahn zu erhöhen., eine Massnahme, die besonders bei schräg anstehenden Rampen von Bedeutung ist.Aus diesem Grunde werden zumindest auf einige Querprofile U-Profile aufgesetzt, deren Steg profiliert ist und deren Abwinkelungen zwischen benachbarte Querprofile eingeführt sind. Die Stege dieser U-Profile können Noppen, Ausstanzungen, Beläge od. dgl. aufweisen, um die Griffigkeit zu verbessern.

Weitere Einzelheiten der Erfindung werden anhand der Zeichnung erläutert, in der ein Ausführungsbeispiel der Erfindung dargestellt ist.

Es zeigen :
Fig. 1 einen Teilquerschnitt durch eine Tragplatte für eine stationäre oder verfahrbare, schräge oder horizontale Rampe,
Fig. 2 einen Teilschnitt nach der Linie II-II von Fig. 1,
Fig. 3 ein U-Profil zur Erhöhung der Rutschsicherheit im Querschnitt und
Fig. 4 das Profil gemäss Fig. 3 in der Seitenansicht.

Die Rampe ist zu beiden Seiten mit einem Längsprofil 1 versehen, dessen Steg mit 2 und dessen waagerechter Schenkel mit 3 bezeichnet sind.

Zwischen den Stegen 2 der beiden Längsprofile 1 sind dicht bei dicht Querprofile 4 als Hohlprofile mit rechteckigem Querschnitt vorgesehen. Ihre obere Wandung 5 bildet die Wirkfläche, also die Fahrbahn der Rampe. Die Querprofile 4 erstrecken sich über die gesamte Breite der Fahrbahn und somit von einem zum anderen Längsträger 1, an denen sie durch Schweissen od.dgl. befestigt sind.

Damit sich die Querprofile 4 gegenseitig abstützen können, wenn sie von oben belastet werden, sind die Querprofile 4 an einem Schenkelstück 6 mit mehreren Winkelstücken 7 versehen, die als asymmetrische Winkeleisenabschnitte ausgeführt sind, von denen ein Schenkelstück 8 mit einem Schenkelstück 6 der Querprofile 4 fest z.B. durch Schweissen verbunden ist. Das andere Schenkelstück 9 steht hingegen seitlich als Vorsprung ab und dient als Auflage für das benachbarte Querprofil 4. Die Winkelstücke 7 sind gleichmässig über die Rampenbreite verteilt mit einem Abstand von etwa 4o-8o cm, jedoch richtet sich der Abstand natürlich nach den geforderten Belastungen.

Aus Fig. 2 ist erkennbar, dass die einzelenen Querprofile 4 geringfügig gegeneinander versetzt sind, um eine erhöhte Griffigkeit durch Stufung zu erzielen. Dementsprechend sind auch die Winkelstücke 7 angeorodnet. Fig. 2 lässt ferner erkennen, dass die Wandstärke der Schenkelstücke 8 den gegenseitigen Abstand der Querprofile 4 bestimmt.

Damit eröffnet sich die Möglichkeit, auf die Querprofile 4 U-Profile 11 aufzusetzen, deren Steg 1o satt auf der Wandung 5 aufliegt und aussen mit kleinen Vorsprüngen 12 versehen ist, die die Rutschsicherheit verbessern. Die Abwinkelungen 13 der U-Profile 11 erstrecken sich in den Raum zwischen benachbarte Querprofile 4 und können dort eingeklemmt sein. Zur besseren Halterung entspricht die Länge der U-Profile 11 dem gegenseitigen Abstand der Winkelstücke 7. Zudem können die Abwinkelungen 13 auch so bemessen sein, dass sie verklemmt sind.

Vor dem Zusammenbau der Rampe werden die Querprofile 4 mit den Winkelstücken 7 versehen. Zum Zusammenbau sind also lediglich die Verbindungen zu den Längsträgern 1 herzustellen.

## Patentansprüche

1. Tragplatte für eine Fahrbahn aufweisende Brücken und Rampen, mit zu beiden Seiten angeordneten Längsträgern (1), die durch eine Vielzahl einander paralleler, rechteckiger oder quadratischer hohler Querprofile (4) verbunden sind, die die Fahrbahn bilden und deren einander zugekehrte Schenkel in Verbindung stehen, wobei einer der beiden einander zugekehrten Schenkel (6) der Querprofile einen bzw. mehrere, über die Länge der Querprofile verteilt angeordnete Vorsprünge aufweist, auf denen sich das benachbarte Querprofil abstützt, dadurch gekennzeichnet, daß der Vorsprung von der Abwinkelung (9) eines Winkelstückes (7) gebildet ist, dessen andere Abwinkelung (8) seitlich am Querprofil (4) anliegt und durch Schweißen od. dgl. befestigt ist.

2. Tragplatte nach Anspruch 1, dadurch gekennzeichnet, dass der gegenseitige Abstand benachbarter Querprofile (4) durch die Wandstärke einer Abwinkelung (8) des Winkelstückes (7) bestimmt ist.

3. Tragplatte nach Anspruch 1, dadurch gekennzeichnet, dass das Winkelstück (7) sein zugehöriges Querprofil (4) nach unten überragt.

4. Tragplatte nach Anspruch 1, dadurch gekennzeichnet, dass über die Länge des Querprofils (4) mehrere, vorzugsweise etwa drei bis sechs Winkelstücke (7) insb. gleichmässig verteilt angeordnet sind.

5. Tragplatte nach Anspruch 4, dadurch gekennzeichnet, dass der gegenseitige Abstand benachbarter Winkelstücke (7) etwa 4o - 8o cm beträgt.

6. Tragplatte nach Anspruch 1, dadurch gekennzeichnet, dass zumindest stellenweise auf die Querprofile (4) ein U-Profil (11) aufgesetzt ist, dessen Steg (1o) mit die Rutschsicherheit erhöhenden Mitteln (12) versehen ist und dessen nach unten gerichtete Abwinkelungen (13) zwischen benachbarten Querprofilen (4) angeordnet sind.

7. Tragplatte nach den Ansprüchen 1 und 6, dadurch gekennzeichnet, dass die Länge der U-Profile (11) dem gegenseitigen Abstand der Vorsprünge (7) bzw. ihrer Befestigungen (8) entspricht.

8. Tragplatte nach Anspruch 6, dadurch gekennzeichnet, dass die Abwinkelungen (13) der U-Profile (11) zwischen zwei benachbarten Querprofilen (4) durch Klemmung gehalten sind.

## Claims

1. Supporting plate for bridges and ramps which are provided with a roadway, including longitudinal supports (1), which are disposed on each side and are connected by means of a plurality of rectangular or square, hollow transverse profiles (4), which extend parallel to one another and form the roadway, the portions of said transverse profiles which face one another communicating with one another, one of the two portions (6) of the transverse profiles which face one another having one or more projection members, which are distributed over the length of the transverse profiles and on which the adjacent transverse profile is supported, characterised in that the projection member is formed by an angle portion (9) of an angled member (7), the other angle portion (8) of said angled member abutting laterally against the transverse profile (4) and being secured by welding or the like.

2. Supporting plate according to claim 1, characterised in that the mutual spacing between adjacent transverse profiles (4) is determined by the wall thickness of an angle portion (8) of the angled member (7).

3. Supporting plate according to claim 1, characterised in that the angled member (7) protrudes downwardly beyond its associated transverse profile (4).

4. Supporting plate according to claim 1, characterised in that a plurality of angled members (7), preferably about three to six, are distributed, especially uniformly, over the length of the transverse profile (4).

5. Supporting plate according to claim 4, characterised in that the mutual spacing between adjacent angled members (7) is about 40 - 80 cm.

6. Supporting plate according to claim 1, characterised in that a U-shaped profile (11) is attached, at least in some places, to the transverse profiles (4), the crosspiece portion (10) of said U-shaped profile being provided with means (12) which increase the resistance to skidding, and the downwardly orientated angle portions (13) of said U-shaped profile being disposed between adjacent transverse profiles (4).

7. Supporting plate according to claims 1 and 6, characterised in that the length of the U-shaped profiles (11) corresponds to the mutual spacing between the projection members (7) or respectively their securements (8).

8. Supporting plate according to claim 6, characterised in that the angle portions (13) of the U-shaped profiles (11) are retained, by means of clamping, between two adjacent transverse profiles (4).

## Revendications

1. Tablier pour ponts et rampes comportant une voie, ayant des poutrelles (1) longitudinales qui sont montées de part et d'autre et qui sont reliées par un grand nombre de traverses (4) creuses rectangulaires ou carrées, parallèles les unes aux autres qui forment la voie et dont les côtés latéraux tournés l'un vers l'autre sont en liaison, l'un des deux côtés (6) latéraux, tournés l'un vers l'autre, des traverses comportant une ou plusieurs parties en saillie qui sont réparties sur la longueur des traverses et sur lesquelles la traverse voisine prend appui, caractérisé en ce que la partie en saillie est formée par la branche (9) d'une cornière (7) dont l'autre branche (8) s'applique latéralement à la traverse (4) et est fixée par soudage ou analogue.

2. Tablier suivant la revendication 1, caractérisé en ce que la distance mutuelle entre des traverses (4) voisines est déterminée par l'épaisseur de paroi d'une branche (8) de la cornière (7).

3. Tablier suivant la revendication 1, caractérisé en ce que la cornière (7) dépasse vers le bas de sa traverse (4) associée.

4. Tablier suivant la revendication 1, caractérisé en ce qu'il est monté, le long de la traverse, notamment de manière répartie uniformément, plusieurs cornières (7), de préférence environ trois à six.

5. Tablier suivant la revendication 4, caractérisé en ce que la distance mutuelle entre des cornières (7) est d'environ 40 à 80 cm.

6. Tablier suivant la revendication 1, caractérisé en ce qu'il est posé au moins ponctuellement sur la traverse (4) un profilé (11) en U dont l'âme (10) est munie de moyens (12) antidérapants et dont les branches (13) dirigées vers le bas sont montées entre des traverses (4) voisines.

7. Tablier suivant les revendications 1 et 6, caractérisé en ce que la longueur des profilés (11) en U correspond à la distance mutuelle entre les parties (7) en saillie et entre leurs fixations (8).

8. Tablier suivant la revendication 6, caractérisé en ce que les branches (13) des profilés (11) en U sont maintenues par serrage entre deux traverses (4) voisines.
